# EUROPÄISCHE PATENTSCHRIFT

(11) **EP 1 185 478 B1**
(45) Veröffentlichungstag und Bekanntmachung des Hinweises auf die Patenterteilung: **02.04.2003**
(21) Anmeldenummer: 00945632.8
(22) Anmeldetag: 15.06.2000
(51) Int. Cl.: B66F 11/04, B66F 3/22

(54) **ARBEITSBÜHNE**
WORKING PLATFORM
PLATE-FORME DE TRAVAIL

(30) Priorität: 15.06.1999 DE 19927310
(43) Veröffentlichungstag der Anmeldung: 13.03.2002
(73) Patentinhaber: Liftlux Potain GmbH, 66763 Dillingen (DE)
(72) Erfinder: WINTER, Siegfried, D-14482 Potsdam (DE)
(74) Vertreter: Vièl, Christof, Dipl.-Ing.
(86) Internationale Anmeldenummer: DE0001893
(87) Internationale Veröffentlichungsnummer: WO00076903

(56) Entgegenhaltungen:
- DE-A- 3 713 927
- FR-A- 2 197 397
- US-A- 2 945 551
- US-A- 4 175 644

## Beschreibung

Die Erfindung betrifft eine Arbeitsbühne, die über einen Scherenmechanismus mit einem unteren Paar von Scherenarmen, welches mit mindestens einem darüber angeordneten oberen Paar von Scherenarmen verbunden ist, ein- und ausfahrbar ist.

Derartige Arbeitsbühnen sind bekannt, beispielsweise aus der FR 2 197 397 A. Sie sind in der Regel auf einem Fahrgestell angeordnet und können am Einsatzort hydraulisch ausgefahren werden, um auf der Arbeitsbühne befindliche Personen oder Gegenstände auf die gewünschte Höhe zu befördern.

Arbeitsbühnen mit relativ geringer Arbeitshöhe bestehen aus zwei Paaren von Scherenarmen, solche mit großen Arbeitshöhen aus fünf und mehr Paaren. Mit letzteren Arbeitsbühnen können Arbeitshöhen von über 20 Metern erreicht werden, wobei sich dann allerdings das Problem ergibt, daß die Scherenpaare beim Zusammenfalten eine derartige Höhe erreichen, daß die für den Straßentransport zulässige Transporthöhe erreicht wird.

Aufgabe der Erfindung ist es somit, eine Arbeitsbühne zu schaffen, bei der die Transporthöhe minimal ist, ohne daß Einbußen bei der Stabilität und der Tragfähigkeit in Kauf genommen werden müssen.

Diese Aufgabe wird erfindungsgemäß bei einer Arbeitsbühne, die über einen Scherenmechanismus mit einem unteren Paar von Scherenarmen, welches mit mindestens einem darüber angeordneten oberen Paar von Scherenarmen verbunden ist, ein- und ausfahrbar ist, dadurch gelöst, daß der Querschnitt der Scherenarme nach oben hin abnimmt und daß das obere Paar bzw. die oberen Paare von Scherenarmen an den Innenseiten zu deren oberen Ende hin eine nach außen gerichtete Abschrägung aufweist bzw. aufweisen, die durch ein schräg angesetztes oberes Ende der Scherenarme gebildet ist.

Da die von den Scherenarmen aufzunehmenden Lasten nach oben hin abnehmen, kann der Querschnitt der Scherenarme (Profilhöhen und Wanddicken) dem Spannungsverlauf angepaßt nach oben hin abnehmen, was auch zu einer geringeren Transporthöhe der Arbeitsbühne führt. Mit geraden Scherenarmen ist eine derartige Verminderung des Querschnittes nur eingeschränkt möglich, weil der Versatz zwischen den inneren und den dazugehörigen äußeren Scherenarmen nach oben immer größer wird, was dazu führen kann, daß die Gelenkverbindung mit Scherenbolzen nicht mehr möglich wird. Bei den erfindungsgemäßen abgeschrägten Scherenarmen ergibt sich dieses Problem nicht.

Durch die Abschrägung wird es möglich, daß die zusammengefalteten Scherenarme ohne Bildung von Zwischenräumen aufeinanderliegen, so daß bei maximaler Arbeitshöhe eine minimale Transporthöhe erreichbar ist.

Es ist zweckmäßig, daß das schräg angesetzte Ende der Scherenarme einen geringeren Querschnitt aufweist als der übrige Teil der Scherenarme.

Im Endbereich der Scherenarme sind geringere Kräfte aufzunehmen als im übrigen Bereich, so daß für das Ende der Scherenarme ein geringerer Querschnitt ausreichend ist.

Weiterhin liegt es im Rahmen der Erfindung, daß die Abschrägung von einem Paar von Scherenarmen zu dem darüber angeordneten Paar von Scherenarmen zunimmt.

Es hat sich im Rahmen der Erfindung herausgestellt, daß auf diese Weise ein optimales Aufeinanderliegen der Scherenarme im zusammengefalteten Zustand sichergestellt ist.

Weiterhin ist es vorteilhaft, daß die Länge des abgeschrägten oberen Endes der Scherenarme im Verhältnis zu der Gesamtlänge der Scherenarme von einem Paar von Scherenarmen zu dem darüberliegenden Paar von Scherenarmen zunimmt.

Durch diese Maßnahme wird das zwischenraumfreie Aufeinanderliegen der Scherenarme im zusammengefalteten Zustand noch verbessert.

Die Vorteile der Erfindung bestehen im wesentlichen darin, daß auch bei einem von unten nach oben reduzierten Querschnitt der Scherenarme ein zwischenraumfreies Aufeinanderliegen der Scherenarme im zusammengefalteten Zustand möglich ist, wobei die Querschnittsreduzierung beliebig staffelbar ist. Der bei geraden Profilen der Scherenarme enstehende Versatz wird durch die Abschrägung ausgeglichen. Somit werden die Transporthöhe und das Gewicht der Schere reduziert, bzw. eine höhere Arbeitshöhe wird bei gleichen Transporteigenschaften ermöglicht.

Im folgenden wird die Erfindung anhand eines Ausführungsbeispiels erläutert.

Es zeigen
- Fig. 1: eine erfindungsgemäße Arbeitsbühne im ausgefahrenen Zustand,
- Fig. 2: eine erfindungsgemäße Arbeitsbühne im zusammengefalteten Zustand,
- Fig. 3: die einzelnen Scherenarme einer erfindungsgemäßen Arbeitsbühne.

Wie aus Fig. 1 hervorgeht, ist die erfindungsgemäße Arbeitsbühne auf mehreren übereinander angeordneten Paaren von Scherenarmen 1 angeordnet, welche über einen im Bereich des unteren Paares von Scherenarmen I angeordneten und an diesem angreifenden Hydraulikantrieb 2 ausfahrbar und zusammenfaltbar ist. Die Paare von Scherenarmen 1 sind jeweils um eine Mittelachse 3 schwenkbar und an ihren oberen Ende 4 mit den unteren Enden 5 des darüberliegenden Paares von Scherenarmen 1 verbunden. Durch diesen Scherenmechanismus kann bei einer relativ geringen Transporthöhe eine große Arbeitshöhe erreicht werden.

Erfindungsgemäß ist vorgesehen, dass die oberen Paare (II, III, IV und V) von Scherenarmen 1 an ihren oberen Innenseiten 6 zu dem oberen Ende 4 hin eine zur Außenseite 7 gerichtete Abschrägung 8 aufweisen. Diese Abschrägung 8 ermöglicht das Zusammenfalten der Scherenarme 1 (Fig. 2), ohne dass zwischen den übereinanderliegenden Scherenarmen 1 ein Zwischenraum freibleibt. Somit wird bei maximaler Arbeitshöhe eine minimale Transporthöhe erreicht. Da im Bereich der oberen Enden 4 der Scherenarme 1 geringere Kräfte aufgenommen werden müssen als im übrigen Bereich der Scherenarme 1 kann diese Abschrägung 8 ohne Stabilitätseinbußen vorgenommen werden. Aus dem gleichen Grund kann auch der Querschnitt der Scherenarme 1 von unten nach oben reduziert werden, was zu einer weiteren Gewichts- und Transporthöhenverminderung führt.

Fig. 3 zeigt die Ausbildung der Scherenarme 1 von dem unteren Paar (I) bis zu dem obersten Paar (V). Es ist zu erkennen, dass das untere Paar (1) einen über den gesamten Verlauf gleichbleibenden Querschnitt aufweist. Bei dem darüber angeordneten Paar (II) ist an den oberen Innenseiten 6 zum dem oberen Ende 4 hin eine zur Außenseite 7 gerichtete Abschrägung 8 vorgesehen, d.h. an der oberen Innenseite 6 wurde Material abgenommen bzw. der Querschnitt verringert. Die Außenseite 7 hingegen bleibt unverändert.

Bei den darüber angeordneten Paaren (III, IV, V) von Scherenarmen 1 wird die Abschrägung dadurch erreicht, dass das obere Ende 4 des Scherenarmes 1 schräg zur Außenseite 7 des Scherenarmes 1 gerichtet an den übrigen Teil des Scherenarmes 1 angesetzt ist. Hierbei kann das angesetzte obere Ende 4 einen geringeren Querschnitt aufweisen als der übrige Teil des Scherenarmes 1. Wie aus Fig. 3 hervorgeht, nehmen zweckmäßigerweise die Abschrägung 8 (d.h. der Winkel zwischen dem übrigen Teil des Scherenarmes 1 und dem abgeschrägten oberen Ende 4) nach oben hin zu, ebenso wie die Länge des abgeschrägten oberen Endes 4 des Scherenarmes 1 im Verhältnis zur Gesamtlänge des Scherenarmes 1 nach oben hin zunimmt.

Gleichfalls ist ersichtlich, dass der Querschnitt der Scherenarme 1 von unten (I) nach oben (II, III, IV, V) abnimmt. Durch die Abschrägung 8 wird erreicht, dass trotz der Verminderung des Querschnittes der Scherenarme 1 eine zwischenraumfreies Aufeinanderliegen der Scherenarme (1), wie in Fig. 3 dargestellt, möglich ist.

## Patentansprüche

1. Arbeitsbühne, die über einen Scherenmechanismus mit einem unteren Paar von Scherenarmen, welches mit mindestens einem darüber angeordneten oberen Paar von Scherenarmen verbunden ist, ein- und ausfahrbar ist, **dadurch gekennzeichnet, daß** der Querschnitt der Scherenarme nach oben hin abnimmt und daß
das obere Paar bzw. die oberen Paare (II, III, IV, V) von Scherenarmen (1) an den Innenseiten (6) zu deren oberen Ende (4) hin eine nach außen gerichtete Abschrägung (8) aufweist bzw. aufweisen, die durch ein schräg angesetztes oberes Ende (4) der Scherenarme (1) gebildet ist.

2. Arbeitsbühne gemäß Anspruch 3, **dadurch gekennzeichnet, daß** das schräg angesetzte obere Ende (4) der Scherenarme (1) einen geringeren Querschnitt aufweist als der übrige Teil der Scherenarme (1).

3. Arbeitsbühne gemäß Anspruch 1, **dadurch gekennzeichnet, daß** die Abschrägung (8) von einem Paar (I, II, III, IV) von Scherenarmen (1) zu dem darüber angeordneten Paar (II, III, IV, V) von Scherenarmen (1) zunimmt.

4. Arbeitsbühne gemäß Anspruch 1, **dadurch gekennzeichnet, daß** die Länge des abgeschrägten oberen Endes (4) der Scherenarme (1) im Verhältnis zu der Gesamtlänge der Scherenarme (1) von einem Paar (II, III, IV) von Scherenarmen (1) zu dem darüberliegenden Paar (III, IV, V) von Scherenarmen (1) zunimmt.

## Revendications

1. Plate-forme de travail qui peut être montée et descendue au moyen d'un mécanisme de pantographe ayant une paire inférieure de bras qui est reliée avec au moins une paire supérieure de bras située au-dessus, **caractérisée en ce que** la section transversale des bras diminue vers le haut et **en ce que** la paire supérieure ou les paires supérieures (II, III, IV, V) de bras (1) est / sont munie(s) sur la face interne (6) en direction de leur extrémité supérieure (4) d'un biseautage (8) dirigé vers l'extérieur qui est formé par une extrémité supérieure (4) disposée obliquement.

2. Plate-forme de travail selon la revendication 1, **caractérisée en ce que** l'extrémité supérieure (4) disposée obliquement des bras (1) a une section transversale plus faible que le reste du bras (1).

3. Plate-forme de travail selon la revendication 1, **caractérisée en ce que** le biseautage (8) d'une paire (I, II, III, IV) de bras (1) augmente par rapport à la paire (II, III, IV, V) de bras (1) située au-dessus.

4. Plate-forme de travail selon la revendication 1, **caractérisée en ce que** la longueur de l'extrémité supérieure biseautée (4) du bras (1) augmente par rapport à la longueur totale du bras (1) d'une paire (II, III, IV) de bras (1) à la paire (III, IV, V) de bras (1) située par dessus.

## Claims

1. A working platform which can be extended and retracted by means of a scissor-type mechanism having a lower pair of arm members which is connected with at least one pair of upper arm members disposed above it, **characterised in that** the cross-section of the arm members decreases towards the top and that the upper ends (4) of the upper pairs(s) (II,III,IV,V) of arm members (1) have on their inside edges (6) an outwardly sloping or skewed portion (8) formed by affixing the upper ends (4) of the arm members (1) at a sloping angle.

2. The working platform of claim 1, **characterised in that** the inclined upper end (4) of the arm members (1) has a smaller cross-section than the remaining portion of the arm members (1).

3. The working platform of claim 1, **characterised in that** the inclination of the sloping portion (8) increases from one pair (I,II,III,IV) of arm members (1) to the next pair (II,III,IV,V) of arm members (1) above.

4. The working platform of claim 1, **characterised in that** the length of the sloping upper end (4) of the arm members (1) as a proportion of the overall length of the arm members (1) increases from one pair (II,III,IV) of arm members (1) to the next pair (III,IV,V) of arm members (1) above.
